# EUROPÄISCHE PATENTSCHRIFT

(11) **EP 2 708 336 B1**
(45) Veröffentlichungstag und Bekanntmachung des Hinweises auf die Patenterteilung: **08.01.2020**
(21) Anmeldenummer: 13183653.8
(22) Anmeldetag: 10.09.2013
(51) Int. Cl.: B26D 1/16

(54) **Vorrichtung zum Schneiden von Brot in Scheiben**
Device for cutting bread into slices
Dispositif permettant de couper du pain en tranches

(30) Priorität: 14.09.2012 DE 102012216379
(43) Veröffentlichungstag der Anmeldung: 19.03.2014
(73) Patentinhaber: Reifenhäuser, Uwe, 57632 Flammersfeld (DE)
(72) Erfinder: Reifenhäuser, Uwe, 57632 Flammersfeld (DE)
(74) Vertreter: Bauer, Dirk

(56) Entgegenhaltungen:
- DE-A1- 3 706 485
- DE-A1- 19 820 004
- DE-A1-102005 062 501

## Beschreibung

### Einleitung

Die Erfindung betrifft eine Vorrichtung zum Schneiden von Brot in Scheiben mit
a) einem Einlegebereich, in den ein Brotlaib einlegbar ist,
b) einer Schneideinrichtung, die eine um eine erste Drehachse drehbare Schwinge und ein an der Schwinge um eine zweite Drehachse rotierbar gelagertes Kreismesser aufweist, wobei die zweite Drehachse sich innerhalb eines Schneidquerschnitts bewegt,
c) einer Vorschubeinrichtung, mit der ein in dem Einlegebereich befindlicher Brotlaib so auf die Schneideinrichtung zu vorschiebbar ist, dass an einem vorderen Ende des Brotlaibs von diesem mittels der Schneideinrichtung sukzessive Scheiben abschneidbar sind,
d) einem Entnahmebereich, in dem die abgeschnittenen Scheiben aufnehmbar sind,
e) einer in einem Innenraum eines Schwingengehäuses angeordneten Übertragungseinrichtung zum Antrieb des Kreismessers, wobei das Schwingengehäuse in einem der ersten Drehachse abgewandten Ende in einem senkrecht zu einer Ebene des Kreismessers orientierten Längsschnitt keilförmig ausläuft.

### Stand der Technik

Die vorstehend beschriebenen Vorrichtungen werden meist in Bäckereien verwendet, wenn ein Kunde beim Kauf eines Brotlaibs wünscht, dass dieses in Scheiben aufgeschnitten wird. Bei Maschinen, die auf dem Fußboden aufgestellt werden, vollführt die Schwinge meist eine umlaufende Drehbewegung, wobei in diesem Fall meist das Kreismesser eine solche Größe hat, dass es lediglich mit weniger als der Hälfte seiner Querschnittsfläche in den Querschnitt des Brotlaibs eindringt, sodass die Schwinge selbst den Schneidquerschnitt überhaupt nicht durchläuft. Eine derartige Schneidmaschine ist beispielsweise aus der DE 103 12 301 A1 bekannt. Weitere Vorrichtungen der eingangs beschriebenen Art sind darüber hinaus den Dokumenten DE 37 06 485 A1, DE 10 2005 062 501 A1 und DE 198 20 004 A1 entnehmbar.

Werden derartige mit einem Orbital-Messer-Antrieb versehene Brotschneidemaschinen als Tischmaschinen ausgeführt, so vollführt die Schwinge lediglich eine schwingende Bewegung, das heißt sie dreht sich nicht um 360 Grad, sondern oszillieret lediglich um einen Winkelbereich von kleiner als 90 Grad. Auf diese Weise kann die Bauhöhe reduziert und die Eignung der Maschine zur Aufstellung auf einem Tisch erzielt werden. Des Weiteren wird zur Baugrößenreduzierung in diesen Fällen der Kreismesser-Durchmesser reduziert, wodurch es erforderlich ist, dass die Drehachse des Kreismessers sich innerhalb des Kreisquerschnitts bewegt, das heißt dass die Schwinge während des Schneidprozesses in den Brotlaib eindringt.

In diesem Fall sind besondere Maßnahmen zu treffen, sodass durch die gegenüber der reinen Kreismesserdicke vergrößerte Dicke der Schwinge keine Beschädigung des Brotes während des Schneidevorgangs eintritt. Darüber hinaus besitzt der Schneidspalt zwischen dem Einlegebereich und dem Entnahmebereich eine vergleichsweise große Breite, die dazu führt, dass eine Gefahr besteht, dass gerade im Entstehen begriffene oder abgeschnittene Scheiben durch den Spalt hindurch in das Innere der Maschine hinein gezogen werden.

Tischmaschinen der vorbeschriebenen Art sind beispielsweise aus der DE 37 06 485 A1 und der DE 1 982 049 2C1 bekannt.

Das Problem des in den Schneidquerschnitt eindringenden verdickten Schwingenbereichs wurde im Stand der Technik stets dadurch zu lösen versucht, dass das Schwingengehäuse - in eine Richtung senkrecht zu der Kreismesserebene betrachtet - schmaler, das heißt flacher ausgebildet wurde und der Keilwinkel am Ende des Schwingengehäuses kleiner gewählt wurde. Darüber hinaus wurde versucht, die in Richtung parallel zu der Kreismesserebene gemessene Breite der Schwinge zu reduzieren, um auch auf diese Weise das Schwingengehäuse zu verkleinern, um möglichst über einen großen Anteil der Kreismesserfläche mit der sehr geringen Dicke des Kreismessers in den Brotlaib eindringen zu können. Gleichwohl entstehen beim Aufschneiden von frischen und weichen Broten (z.B. Weißbrot) sowie bei der Erzeugung von Scheiben mit geringer Dicke (6 mm und weniger) bei den bekannten Maschinen Schwierigkeiten, die sich in einem Zerreißen der Scheiben oder einer irreversiblen Quetschung äußern.

### Aufgabe

Der Erfindung liegt die Aufgabe zugrunde, eine Vorrichtung zum Schneiden von Brot in Scheiben dahingehend weiter zu entwickeln, dass das Schneidergebnis in qualitativer Hinsicht auch bei frischen Broten und bei der Erzeugung dünner Scheiben verbessert wird.

### Lösung

Ausgehend von einer Vorrichtung der eingangs beschriebenen Art wird die vorstehende Aufgabe erfindungsgemäß dadurch gelöst, dass in einem Verdickungsbereich, in dem das Schwingengehäuse und das Kreismesser sich überlappen, eine senkrecht zu der Ebene des Kreismessers gemessene Dicke des Schwingengehäuses größer als 20 mm ist und in einem Längsschnitt des Schwingengehäuses dessen Kontur zunächst einen keilförmigen Abschnitt, sodann in dem Verdickungsbereich einen Abschnitt mit maximaler konstanter Dicke und anschließend einen Abschnitt mit reduzierter Dicke besitzt.

Die "Dicke des Schwingengehäuses" im Sinne der vorliegenden Anmeldung versteht sich ohne die Dicke des Kreismessers, das auf der dem Einlegebereich zugewandten Seite des Schwingengehäuses an dieses anschließt.

Entgegen dem jahrzehntelangen Trend bei Tischmaschinen mit oszillierend hin und her bewegter Schwinge, die Dicke des Schwingengehäuses so weit irgendwie möglich zu reduzieren, beschreitet die Erfindung genau den entgegen gesetzten Weg einer bewussten Vergrößerung der Dicke des Schwingengehäuses. Dieser Lehre liegt die Erkenntnis zugrunde, dass mit einer gesteigerten Dicke des Schwingengehäuses zwei für das Schneidergebnis positive Effekte einhergehen: Zum einen führt die vergrößerte Dicke des Schwingengehäuses zu einer stärkeren Ablenkung, das heißt Verbiegung der im Entstehen begriffenen Scheibe von dem restlichen Brotlaib weg. Dies wiederum bewirkt einerseits eine Biegespannung in dem Bereich der Brotscheibe, die sich zwischen dem Schwingengehäusebereich mit der größten Dicke und der Schneidkante des Kreismessers befindet, das heißt dem Bereich, in dem die im Entstehen begriffene Scheibe und der restliche Brotlaib "gerade noch so" verbunden sind. Die vorgenannte erhöhte Biegespannung versucht den von dem Kreismesser geschaffenen Schneidspalt zu öffnen, das heißt erleichtert dem Kreismesser den Schneidvorgang. Zum anderen führt die stärkere Biegung und Ablenkung der im Entstehen begriffenen Scheibe auch zu einem verminderten Anhaften der dem Kreismesser zugewandten Scheibenoberfläche an dem Kreismesser.

Optimal ist in diesem Zusammenhang sogar die Erzeugung eines bewussten Abstandes zwischen der der entstehenden Scheibe zugewandten Messeroberfläche und der Scheibe selbst in einem Bereich zwischen der Schneidkante und dem Schwingengehäusebereich mit der größten Dicke. Aufgrund eines derartigen Abstandes zwischen Scheibe und Messer bzw. zumindest aufgrund des reduzierten Anpressdrucks in diesem Bereich, wird die Reibung reduziert und die Gefahr einer ungewollten Scheibendeformation bzw. -beschädigung vermindert.

Ferner führt eine verstärkte Ablenkung der Scheibe von dem Messer weg in den Entnahmebereich hinein dazu, dass der zwischen dem Einlegebereich und dem Entnahmebereich entstehende Schneidspalt, der üblicherweise mittels eines beweglichen Stützelements abgedeckt ist, früher und sicherer überbrückt wird, sodass der Boden des Entnahmebereichs selbst die Stützfunktion für die abgeschnittene Scheibe übernehmen kann. Die Gefahr, dass eine im Entstehen begriffene oder gerade abgeschnittene Scheibe ungewollt in einen Innenraum des Maschinengehäuses eingezogen wird, kann auf diese Weise deutlich reduziert werden.

Dies gilt umso mehr, da erfindungsgemäß das Schwingengehäuses in einer in dessen Längsschnitt betrachteten Kontur zunächst einen keilförmigen Abschnitt, sodann in einem Verdickungsbereich einen Abschnitt mit maximaler konstanter Dicke und anschließend einen Abschnitt mit reduzierter Dicke besitzt. Vorteilhafterweise erstreckt sich der Abschnitt mit reduzierter Dicke bis zu der ersten Drehachse, wobei vorzugsweise die maximale Dicke in dem Verdickungsbereich mindestens 120 %, vorzugsweise mindestens 140 % der Dicke in dem Bereich mit reduzierter Dicke beträgt.

Die erfindungsgemäße Reduzierung der Dicke im Anschluss an den Verdickungsbereich hat den Vorteil, dass der Schneidspalt, der sich zwischen dem Einlegebereich und dem Entnahmebereich befindet, kleiner gehalten werden kann, als dies der Fall wäre, wenn das Schwingengehäuse beim Durchtritt durch den Schneidspalt noch seine maximale Dicke besäße. Um den weiter oben beschriebenen Ablenkungseffekt zu erzielen, ist es ausreichend, wenn die maximale Dicke in dem Bereich vorliegt, der während der Schwingenbewegung den maximalen Schneidquerschnitt durchläuft und entsprechend dort eine Wirkung auf die abzuschneidenden Scheiben entfalten kann. In diesem Zusammenhang ist nach einer Ausgestaltung der Erfindung vorgesehen, dass der Verdickungsbereich sich während der gesamten Bewegung der Schwinge ausschließlich oberhalb des Schneidspalts zwischen dem Einlegebereich und dem Entnahmebereich befindet. Eine Reduzierung des Spaltbereichs, die durch den Abschnitt der Schwinge mit reduzierter Dicke ermöglicht wird, ist insofern vorteilhaft, als der notwendige Verschluss des Spaltes mit einem Stützelement einfacher wird.

Auch bei der erfindungsgemäß vergrößerten Dicke des Schwingengehäuses hat es sich als vorteilhaft herausgestellt, einen Keilwinkel des im Längsschnitt keilförmigen Endes des Schwingengehäuses zwischen 10° und 30°, vorzugsweise zwischen 15° und 25°, zu wählen. Ein derartige vergleichsweise kleiner Keilwinkel führt in Verbindung mit der größeren Gehäusedicke zu einer Reduzierung der Gefahr, dass die entstehende Scheibe punktuell zu stark abgelenkt oder gequetscht und dadurch möglicherweise in ihrer Integrität bzw. den Struktureigenschaften beschädigt wird.

Gemäß einer Weiterbildung der Erfindung ist ein Übergang zwischen dem Abschnitt mit maximaler Dicke zu dem Abschnitt mit reduzierter Dicke zwischen der zweiten Drehachse und dem der ersten Drehachse zugewandten Abschnitt der Schneidkante des Kreismessers angeordnet. Dabei besitzt der vorgenannte Übergang vorzugsweise einen Abstand von der zweiten Drehachse, der 25 % bis 50 % des Radius des Kreismessers beträgt. Der Verdickungsbereich wird auf diese Weise räumlich auf einen Bereich begrenzt, der zur Erzielung der gewünschten Verstärkung des Ablenkeffekts erforderlich ist.

### Ausführungsbeispiel

Die Erfindung wird nachfolgend anhand eines Ausführungsbeispiels einer Schneidvorrichtung, die in der Zeichnung dargestellt ist, näher erläutert. Es zeigt:
- Fig. 1:: Eine perspektivische Darstellung einer erfindungsgemäßen Vorrichtung mit Blick auf die Schwinge nach Demontage des Entnahmebereichs,
- Fig. 2:: eine Draufsicht auf die Vorrichtung mit Darstellung sowohl des Einlegebereichs als auch des Entnahmebereichs,
- Fig. 3:: einen Vertikalschnitt durch die Vorrichtung mit Blickrichtung von der Rückseite,
- Fig. 4:: einen Vertikalschnitt durch die Vorrichtung mit Blickrichtung von der Vorderseite,
- Fig. 5:: einen Vertikalschnitt durch die Vorrichtung mit Blickrichtung von dem Entnahmebereich her,
- Fig. 6a bis 6c:: die Schwinge in einer Draufsicht, Seitenansicht sowie perspektivischen Ansicht,
- Fig. 7:: eine Detailansicht der Schwinge in einer Ecke des Entnahmebereichs,
- Fig. 8:: einen Vertikalschnitt durch einen Boden des Entnahmebereichs sowie durch ein Stützelement,
- Fig. 9:: wie Figur 8, jedoch in einer um 90° gedrehten Ansicht,
- Fig. 10:: eine perspektivische Ansicht des Bodens des Entnahmebereichs sowie der daran befestigten Stützeinrichtung,
- Fig. 11 bis 13:: unterschiedliche perspektivische Ansichten der durch die Schwinge verformten Stützeinrichtung.

Eine in den **Figuren 1 bis 5** in verschiednen Ansichten dargestellte Vorrichtung **1** zum Schneiden von Brot in Scheiben, besitzt einen Einlegebereich **2** in Form eines ungefähr kubischen Schachtes, in den ein Brotlaib mit üblichen Abmessungen einlegbar ist. Innerhalb des Einlegebereichs **2** befindet sich eine aus dem Stand der Technik bekannte Vorschubeinrichtung **3,** die über eine Greifeinrichtung mit Greiferhaken zum Fixieren eines hinteren Endes des Brotlaibs, eine Linearführung zum Vorschieben des fixierten Brotlaibs entlang eines Bodens **4** des Einlegebereichs **2** sowie über eine nicht dargestellte Antriebseinrichtung sowohl für den Vorschub als auch für das Fixieren der Greiferhaken verfügt.

Des Weiteren besitzt die Vorrichtung **1** einen schachtförmigen Entnahmebereich **5,** der sich, in Vorschubrichtung **6** betrachtet, linear im Anschluss an den Einlegebereich befindet und von diesem durch eine Schneideinrichtung **7** getrennt ist.

Die Schneideinrichtung **7** weist eine um eine erste Drehachse **8** oszillierend schwenkbar gelagerte Schwinge **9** auf, an der ein um eine zweite Drehachse **10** rotatorisch antreibbares Kreismesser **11** gelagert ist. Der Antrieb für die oszillierende Bewegung der Schwinge **9** sowie für die kontinuierliche Rotation des Kreismessers **11** relativ zu der Schwinge **9** erfolgen mittels einer gemeinsamen Antriebseinrichtung **12,** die aus dem Vertikalschnitt in **Figur 3** ersichtlich ist und unterhalb des Bodens **4** des Einlegebereichs **2** angeordnet ist. Die Schwinge **9** besitzt ein Schwingengehäuse **13,** in dessen in den Figuren nicht sichtbaren Innenraum sich eine Übertragungseinrichtung in Form eines Riementriebs zum Antrieb des Kreismessers **11** befindet. Eine derartige Antriebseinrichtung **12** sowohl zum Antrieb der Schwinge **9** als auch des Kreismessers **11** ist beispielsweise aus der DE 37 06 485 A1 bekannt.

In einem Innenraum eines Schwingengehäuses **13** befindet sich eine Übertragungseinrichtung in Form eines Riementriebs, die unabhängig von dem Bewegungszustand der Schwinge **9** selbst im Schneidbetrieb der Vorrichtung **1** für eine gleichförmige Drehbewegung des Kreismessers mit hoher Drehzahl sorgt.

Die Schwinge **9** und das Schwingengehäuse **13** sind in den **Figuren 6a bis 6c** näher erläutert. Aus **Figur 6b** ergibt sich, dass das Schwingengehäuse in einem Verdickungsbereich **14** eine auffällig große, in Richtung der Drehachse **10** des Kreismessers **11** gemessene Dicke **15** aufweist, die im konkreten Fall 23 mm beträgt. Betrachtet man die Kontur der Schwinge ausgehend von einer Spitze **15'**, an der eine Längsschnittebene die Umlaufkante des Schwingengehäuses **13** schneidet, so weist diese zunächst einen keilförmigen Abschnitt **16** auf, an den sich sodann ein Abschnitt mit konstanter Dicke anschließt, der den Verdickungsbereich **14** bildet. Daran schließt sich hinter einem Übergang **17** in Form eines Rücksprungs ein Abschnitt **18** mit reduzierter Dicke an, die im vorliegenden Fall 16,5 mm beträgt. Der Abstand **19** des Übergangs **17** zwischen dem Abschnitt **18** mit reduzierter Dicke von dem Verdickungsbereich **14** beträgt etwa 40 % des Radius des Kreismessers.

Wie sich wiederum insbesondere aus **Figur 6b** ergibt, ist die Dicke **15** in dem Verdickungsbereich **14** deutlich größer (im vorliegenden Fall 6,5 mm) als dies zur Abdeckung der im Inneren des Schwingengehäuses **13** befindlichen Übertragungseinrichtung eigentlich erforderlich wäre. Die minimal erforderliche Dicke **20** liegt in dem Bereich **18** mit reduzierter Dicke vor und beträgt, wie bereits oben erwähnt, 16,5 mm. In diesem Abstand von der in **Figur 6b** linken Seite des Schwingengehäuses **13** ist in gestrichelter Form eine gedachte Linie **21** eingetragen. Rechts dieser Linie **21** befindet sich innerhalb des Schwingengehäuses **13** ein Freiraum **22**, der allein deshalb geschaffen wurde, um in Verbindung mit dem keilförmigen Abschnitt **16** die vergrößerte Dicke **15** des Schwingengehäuses **13** zu erzielen und damit besonders gute Schneideigenschaften zu erzielen. Um die oszillierend bewegte Masse der Schwinge **9**, worin auch die des Schwingengehäuses **13** eingeht, klein zu halten, sollte der Freiraum **22** hohl bleiben.

Mit Blick auf die **Figuren 6a** **und** **6c** wird deutlich, dass das Schwingengehäuse **13** in einem kreisringförmigen Abdeckbereich **23** bewusst einen deutlich größeren Radius **24** aufweist, als in einem daran angrenzenden Bereich, in dem der Radius **25** - wie im Stand der Technik üblich - so bemessen ist, dass die Übertragungseinrichtung im Inneren des Schwingengehäuses **13** unter Ausbildung eines keilförmigen Abschnitts vollständig überdeckt ist. Durch die Schaffung des Abdeckbereichs **23** wird ein freier, nicht abgedeckter Bereich **26** zwischen der Schneidkante **27** des Kreismessers **11** und der teilkreisförmigen Außenkante **28** des Schwingengehäuses **13** im Abdeckbereich **23** stark reduziert. Dies wiederum führt zu einer deutlich verminderten Reibung zwischen dem schnell rotierenden Kreismesser **11** und der gerade entstehenden Brotscheibe, sodass auch die Kraftwirkungen auf die Scheibe und die Gefahr einer Beschädigung derselben minimiert werden.

Anders herum ausgedrückt ist ein radial gemessener Abstand **36** zwischen der Kante **28** des Schwingengehäuses **13** im Abdeckbereich **23** und der Schneidkante **27** des Kreismessers **11** in dem Abdeckbereich **23** kleiner als eine Differenz zwischen einem Radius **30** des Kreismessers **11** und einer minimalen halben Breite **31** des Schwingengehäuses **13** innerhalb eines Überlappungsbereichs des Schwingengehäuses **13** mit dem Kreismesser **11.** Eigentlich bestünde nämlich nach der Vorgehensweise gemäß dem Stand der Technik keine Notwendigkeit, das Schwingengehäuse **13** über das durch die Schwingenbreite definierte Maß hinaus zu vergrößern. Was sich in Bezug auf die Reibungsminimierung und Verbesserung der Schneidqualität jedoch als äußerst wirksam erwiesen hat.

Aus **Figur 6a** lässt sich entnehmen, dass sich der ungefähr hammerkopfförmige Abdeckbereich **23** über einen Winkelbereich **32** von etwa 140° erstreckt. Ein Kernbereich des Abdeckbereichs **23**, in dem der Radius **24** sein größtes Maß besitzt und konstant ist, erstreckt sich über einen Winkelbereich **33** von etwa 90°. Eine Mittelachse **34** des Abdeckbereichs **23** verläuft unter einem Winkel zu einer Längsachse **35** der Schwinge **9**, die die beiden Drehachsen **8, 10** miteinander verbindet. Der Winkel beträgt hier rund 130°. Im vorliegenden Fall beträgt der Abstand **36** zwischen dem Radius **30** des Kreismessers **11** und dem Radius **24** im Abdeckbereich **23** etwa 14 mm.

Aus den **Figuren 11 bis 13****,** die unterschiedliche perspektivische Abbildungen der Schwinge **9** zeigen, lässt sich entnehmen, dass zwischen dem Boden **4** des Einlegebereichs **2** und einem Boden **37** des Entnahmebereichs **5** ein Schneidspalt **38** ausgebildet ist, durch den sowohl die Schwinge **9** mit ihrem Schwingengehäuse **13** als auch das Kreismesser **11** hindurch treten. Während das Kreismesser **11** sich in sehr kleinem Abstand zu einer Vorderkante **39** des Bodens **4** des Einlegebereichs **2** befindet, sodass die Vorderkante **39** als Gegenschneide dient, ist der Abstand zu einer Vorderkante **40** des Bodens **37** des Entnahmebereichs **5** aufgrund des Schneidspaltes **38** sehr viel größer.

Um die Gefahr zu eliminieren, dass in den Spaltbereich **38** während des Abschneidens einer Scheibe oder unmittelbar danach eine Scheibe aufgrund der Rotation des Kreismessers **11**, dessen Drehrichtung durch einen Pfeil **41** veranschaulicht ist, hineingezogen wird, ist der Schneidspalt **38** ausgehend von dem Boden **37** des Entnahmebereichs **5** mittels eines Stützelements **42** verschlossen. Das Stützelement **42** besitzt die Gestalt einer sich über die gesamte Breite des Entnahmebereichs **5** (und sogar darüber hinaus) erstreckenden Leiste aus einem lebensmittelechten, elastischen Kunststoffmaterial und ist auf eine später noch näher erläuterte Weise an der Unterseite des Bodens **37** des Entnahmebereichs **5** befestigt.

Aus den **Figuren 11 bis 13** ist erkennbar, dass das Stützelement **42** einen solchen Abstand von der Vorderkante **39** des Bodens **4** des Einlegebereichs **2** besitzt, dass es auch in geradlinig gestrecktem Zustand einen hinreichenden Freiraum für das Kreismesser **11** belässt. Zu einer Kollision zwischen Kreismesser **11** und Stützelement **42** kann es daher unter keinen Umständen kommen. Hingegen ist die Dicke **20** des Schwingengehäuses **13** in dem Bereich **18** mit reduzierter Dicke (siehe **Figuren 6b** **und** **6c****)** größer als der verbleibende Freiraum zwischen dem Stützelement **42** und der Vorderkante **39** des Bodens **4** des Einlegebereichs **2**. Aus diesem Grunde verformt sich das Stützelement **42** durch das Schwingengehäuse **13** in diesem Abschnitt **18**, der nach rechts und links angrenzend jeweils in einem keilförmigen Bereich **43, 44** ausläuft, entsprechend der Schwingenbewegung in dem Schneidspalt **38**. In dem Abschnitt **18**, in dem die Dicke somit größer als zu den Rändern des Schwingengehäuses **13** ist, ist die elastische Verformung des Stützelements **42** maximal. Dort kommt es zu einer ungefähr vertikalen Aufwölbung des freien Randes des Stützelements **42**, der folglich an dieser Stelle ungefähr einen rechten Winkel mit dem Boden **37** des Entnahmebereichs **5** einschließt. Aufgrund der oszillierenden Bewegung der Schwinge **9** bewegt sich der wie vorstehend beschriebene verformte Bereich des Stützelements **32** fortlaufend entlang der Länge des Stützelements **42** von dessen einem Ende zu dessen anderem Ende. In den **Figuren 11 bis 13** ist eine Mittelstellung der Schwinge **9** dargestellt, in der das Kreismesser **11** einen Abstand sowohl von einer Seitenwand **45** als auch einer Seitenwand **46** jeweils des Einlegebereichs **2** besitzt. Die wulstförmige Aufwölbung des als eine Art Verschlusslippe dienenden Stützelements **42** wandert somit fortlaufend entlang der Breite des Entnahmebereichs **5** hin und her.

In den unverformten, ungefähr parallel zu dem Boden **37** des Entnahmebereichs ausgerichteten Abschnitten des Stützelements befindet sich dieses in einer Stützstellung, in der es verhindert, das gerade im Entstehen begriffene Scheiben in einen unterhalb des Stützelements **42** befindlichen Maschineninnenraum gelangen können. Ausgehend von dieser Stützstellung wird das Stützelement **42** durch die Schwinge **9**, und zwar durch den reibenden Kontakt mit der Oberfläche des Schwingengehäuses **13** und die dadurch hervorgerufenen Normalkräfte, in eine Freigabestellung verdrängt, sodass die Schwinge **9** ihre oszillierende Bewegung ausführen kann. In der Freigabestellung ist das Stützelement **42** auf Biegung beansprucht und elastisch vorgespannt, sodass es im Zuge einer fortgesetzten Bewegung der Schwinge **9** selbsttätig wieder in die Stützstellung zurückkehrt, sobald der zuvor von dem Schwingengehäuse **13** eingenommene Raum im Schneidspalt **38** an der entsprechenden Stelle wieder freigegeben wurde.

**Figur 7** zeigt noch in einer Detailansicht, dass sich die Schwinge **9** mit dem Überlappungsbereich **23** zu einem geringen vorderen Teil in einen Spalt zwischen der Seitenwand **45** des Einlegebereichs **2** und einer gegenüber liegenden Seitenwand **47** des Entnahmebereichs **5** hinein erstreckt. Dasselbe gilt selbstverständlich für die Schneidkante **27** des Kreismessers **11,** die um einen geringen Betrag radial weiter nach außen vorsteht. Auf diese Weise ist sichergestellt, dass auch in einem Eckbereich **48** des Einlegebereichs **2** ein optimales Abschneiden der Scheiben im Sinne eines vollständigen und sauberen Abtrennens von dem verbleibenden Brotlaib sichergestellt ist. Der Überlappungsbereich **23** des Schwingengehäuses **13** erstreckt sich auch mit einem kleinen Teil unterhalb des Bodens **4** des Einlegebereichs **2**, sodass auch bei einem Schneiden in dem Eckbereich **48** eine sehr weit reichende Überdeckung des dort maßgeblichen Sektors der Seitenfläche des Kreismessers **11** gegeben ist, selbst unter Berücksichtigung eines gewissen Höhenversatzes zwischen dem Boden **4** des Einlegebereichs **2** und dem Boden 37 des Entnahmebereichs **5** (siehe insbesondere in **Figur 11**)**.** Aus **Figur 11** ist auch zu entnehmen, dass das Schwingegehäuse **13** bei seiner oszillierenden Bewegung durch den Schneidspalt **38** lediglich mit seinem Abschnitt **18** mit (gegenüber dem Verdickungsbereich **14**) reduzierter Dicke mit dem Stützelement **42** interagiert.

Die Befestigung des Stützelements **42** ergibt sich aus den **Figuren 8 bis 10****:** Es ist ersichtlich, dass der Boden **37** des Entnahmebereichs **5** in einem Endabschnitt **49** leicht nach oben abgewinkelt ist. Unterhalb des Bodens **37** befindet sich ein Verbindungsabschnitt **50** des Stützelements **42**, der mittels einer Klemmleiste **51** sowie Schrauben **52** (die mit nicht sichtbaren Schweißmuttern auf der Unterseite des Bodens **37** zusammenwirken) klemmend befestigt ist. Ein Kragabschnitt **53** des Stützelements **42** ragt über eine Vorderkante **55** des abgewinkelten Endabschnitts **49** des Bodens **37** sowie über eine Vorderkante **54** der Klemmleiste **51** vor und befindet sich somit in dem Schneidspalt **38**. Die metallische Klemmleiste **51** ist entsprechend dem Boden **37** leicht abgewinkelt und überlappt auch dessen Endabschnitt **49**, sodass der Verbindungsabschnitt **50** eine entsprechend abgewinkelte Form annimmt. Durch die von unten in den Schneidspalt **38** eingesetzte Schwinge **9** wird der Kragabschnitt **53** verformt, wobei er sich bis hin zu einer nahezu senkrechten Ausrichtung seines Randes elastisch verformt. Aus **Figur 9** ist wiederum der Höhenversatz **56** zwischen dem Boden **4** des Einlegebereichs **2** und dem Boden **37** des Entnahmebereichs **5** ersichtlich.

### Bezugszeichenliste

- 1: Vorrichtung
- 2: Einlegebereich
- 3: Vorschubeinrichtung
- 4: Boden
- 5: Entnahmebereich
- 6: Vorschubrichtung
- 7: Schneideinrichtung
- 8: erste Drehachse
- 9: Schwinge
- 10: zweite Drehachse
- 11: Kreismesser
- 12: Antriebseinrichtung
- 13: Schwingengehäuse
- 14: Verdickungsbereich
- 15: Dicke
- 15': Spitze
- 16: keilförmiger Abschnitt
- 17: Übergang
- 18: Abschnitt
- 19: Abstand
- 20: Dicke
- 21: Linie
- 22: Freiraum
- 23: Abdeckbereich
- 24: Radius
- 25: Radius
- 26: Bereich
- 27: Schneidkante
- 28: Außenkante
- 29: Abstand
- 30: Radius
- 31: Breite
- 32: Winkelbereich
- 33: Winkelbereich
- 34: Mittelachse
- 35: Längsachse
- 36: Abstand
- 37: Boden
- 38: Schneidspalt
- 39: Vorderkante
- 40: Vorderkante
- 41: Pfeil
- 42: Stützelement
- 43: Bereich
- 44: Bereich
- 45: Seitenwand
- 46: Seitenwand
- 47: Seitenwand
- 48: Eckbereich
- 49: Endabschnitt
- 50: Verbindungsabschnitt
- 51: Klemmleiste
- 52: Schraube
- 53: Kragabschnitt
- 54: Vorderkante
- 55: Vorderkante
- 56: Höhenversatz

- α: Winkel
- β: Winkel

## Patentansprüche

1. Vorrichtung (1) zum Schneiden von Brot in Scheiben mit
a) einem Einlegebereich (2), in den ein Brotlaib einlegbar ist,
b) einer Schneideinrichtung (7), die eine um eine erste Drehachse (8) drehbare Schwinge (9) und ein an der Schwinge um eine zweite Drehachse (10) rotierbar gelagertes Kreismesser (11) aufweist, wobei die zweite Drehachse (10) sich innerhalb eines Schneidquerschnitts bewegt,
c) einer Vorschubeinrichtung (3), mit der ein in dem Einlegebereich (2) befindlicher Brotlaib so auf die Schneideinrichtung (7) zu vorschiebbar ist, dass an einem vorderen Ende des Brotlaibs von diesem mittels der Schneideinrichtung (7) sukzessive Scheiben abschneidbar sind,
d) einem Entnahmebereich (5), in dem die abgeschnittenen Scheiben aufnehmbar sind,
e) einer in einem Innenraum eines Schwingengehäuses (13) angeordneten Übertragungseinrichtung zum Antrieb des Kreismessers (11), wobei das Schwingengehäuse (13) in einem der ersten Drehachse (8) abgewandten Ende in einem senkrecht zu einer Ebene des Kreismessers (11) orientierten Längsschnitt keilförmig ausläuft,
**dadurch gekennzeichnet, dass**
f) in einem Verdickungsbereich (14), in dem das Schwingengehäuse (13) und das Kreismesser (11) sich überlappen, eine senkrecht zu der Ebene des Kreismessers (11) gemessene Dicke (15) des Schwingengehäuses (13) größer als 20 mm ist und
g) in einem Längsschnitt des Schwingengehäuses (13) dessen Kontur zunächst einen keilförmigen Abschnitt (16), sodann in dem Verdickungsbereich (14) einen Abschnitt mit maximaler konstanter Dicke (15) und anschließend einen Abschnitt (18) mit reduzierter Dicke (20) besitzt.

2. Vorrichtung nach Anspruch 1, **dadurch gekennzeichnet, dass** ein Keilwinkel α des im Längsschnitt keilförmigen Endes des Schwingengehäuses (13) zwischen 10° und 30°, vorzugsweise zwischen 15° und 25°, beträgt.

3. Vorrichtung nach Anspruch 1 oder 2, **dadurch gekennzeichnet, dass** der Abschnitt (18) mit reduzierter Dicke sich bis zu der ersten Drehachse (8) erstreckt, wobei vorzugsweise die maximale Dicke (15) in dem Verdickungsbereich (14) mindestens 120 %, vorzugsweise mindestens 140 % der Dicke (20) in dem Bereich (18) mit reduzierter Dicke (20) beträgt.

4. Vorrichtung nach Anspruch 3, **dadurch gekennzeichnet, dass** ein Übergang (17) zwischen dem Abschnitt mit maximaler Dicke (15) zu dem Abschnitt (18) mit reduzierter Dicke (20) zwischen der zweiten Drehachse (10) und dem der ersten Drehachse (8) zugewandten Abschnitt der Schneidkante (27) des Kreismessers (11) angeordnet ist, wobei vorzugsweise der Übergang (17) einen Abstand (19) von der zweiten Drehachse (10) besitzt, der 25 % bis 50 % des Radius (30) des Kreismessers (11) beträgt.

5. Vorrichtung nach einem der Ansprüche 1 bis 4, **dadurch gekennzeichnet, dass** der Verdickungsbereich (14) sich während der gesamten Bewegung der Schwinge (9) ausschließlich oberhalb eines Schneidspaltes (38) zwischen dem Einlegebereich (2) und dem Entnahmebereich (5) befindet.

## Claims

1. Device (1) for cutting bread into slices with
a) an insertion area (2) into which a loaf of bread can be inserted,
b) a cutting device (7) comprising a swing arm (9) rotatable about a first axis of rotation(8) and a circular knife (11) which is borne on the swing arm in a rotating manner about as second axis of rotation (10), wherein the second axis of rotation (10) moves within a cutting cross-section,
c) an advancing device (3) with which the loaf of bread situated in the insertion area (2) can be advanced towards the cutting device (7) so that at the front end of the load of bread successive slices can be cut from this by way of the cutting device (7),
d) a removal area (5) in which the cut slices can be picked up,
e) a transmission device arranged in an interior space of the swing arm housing (13) for driving the circular blade (11), wherein at an end facing away from the first axis of rotation (8) the swing arm housing (13) terminates in a wedge-shaped manner in a longitudinal section orientated perpendicularly to a plane of the circular knife (11).
**characterised in that**
f) in a thickened area (14), in which the swing arm housing (13) and the circular knife (11) overlap, a thickness (15) of the swing arm housing (13) measured perpendicularly to the plane of the circular knife (11) is greater than 20 mm and
g) in a longitudinal section (13), the contour of which initially has a wedge-shaped section (16), then in the thickened area (14) has a section with a maximum constant thickness (15) and then a section (18) with reduced thickness (20).

2. Device according to claim 1 **characterised in that** a wedge angle α of the, in longitudinal section, wedge-shaped end of the swing arm housing (13) is between 10° and 30°, preferably between 15° and 25°.

3. Device according to claim 1 or 2 **characterised in that** the section (18) of reduced thickness extents to the first axis of rotation (8), wherein preferably the maximum thickness (15) in the thickened area (14) is least 120 %, preferably 140 % of the thickness (20) in the area (18) of reduced thickness (20).

4. Device according to claim 3 **characterised in that** a transition (17) between the section of maximum thickness (15) and the section (18) of reduced thickness (20) is arranged between the second axis of rotation (10) and the section, facing the first axis of rotation (8), of the cutting edge (27) of the circular knife (11), wherein preferably the transition (17) is at a distance (19) from the second axis or rotation (10) which is 25 % to 50 % of the radius (30) of the circular knife (11).

5. Device according to any one of claims 1 to 4 **characterised in that** during the entire movement of the swing arm (9), the thickened area (14) is exclusively located above a cutting gap (38) between the insertion area (2) and the removal area (5).

## Revendications

1. Dispositif (1), destiné à couper du pain en tranches, comprenant
a) une zone de dépose (2), dans laquelle peut être déposée une miche de pain,
b) un système de coupe (7), qui comporte un bras oscillant (9) rotatif autour d'un premier axe de rotation (8) et un couteau circulaire (11) logé sur le bras oscillant en étant rotatif autour d'un deuxième axe de rotation (10), le deuxième axe de rotation (10) se déplaçant à l'intérieur d'une section transversale de coupe,
c) un système d'avance (3), à l'aide duquel une miche de pain se trouvant dans la zone de dépose (2) peut être avancée sur le système de coupe (7), de telle sorte que sur une extrémité antérieure de la miche de pain, des tranches puissent être successivement coupées de celle-ci au moyen du système de coupe (7),
d) une zone de retrait (5), dans laquelle on peut prélever les tranches coupées,
e) un système de transmission, placé dans l'espace intérieur d'un carter de bras oscillant (13), destiné à entraîner le couteau circulaire (11), le carter de bras oscillant (13) se terminant de manière cunéiforme sur une extrémité opposée au premier axe de rotation (8), dans une coupe longitudinale orientée à la perpendiculaire d'un plan du couteau circulaire (11),
**caractérisé en ce que**
f) dans une zone d'épaississement (14), dans laquelle le carter de bras oscillant (13) et le couteau circulaire (11) se chevauchent, une épaisseur (15) du carter de bras oscillant (13) mesurée à la perpendiculaire du plan du couteau circulaire (11) est supérieure à 20 mm et
g) dans une coupe longitudinale du carter de bras oscillant (13), le contour de celui-ci dispose d'abord d'un segment cunéiforme (16), ensuite, dans la zone d'épaississement (14) d'un segment d'épaisseur (15) maximale constante, et dans la suite d'un segment (18) d'épaisseur (20) réduite.

2. Dispositif selon la revendication 1, **caractérisé en ce qu'**un angle cunéiforme α de l'extrémité cunéiforme dans la direction longitudinale du carter de bras oscillant (13) est compris entre 10° et 30°, de préférence entre 15° et 25°.

3. Dispositif selon la revendication 1 ou 2, **caractérisé en ce que** le segment (18) d'épaisseur réduite s'étend jusqu'au premier axe de rotation (8), de préférence l'épaisseur (15) maximale dans la zone d'épaississement (14) correspondant à au moins 120 %, de préférence à au moins 140 % de l'épaisseur (20) dans la zone (18) d'épaisseur (20) réduite.

4. Dispositif selon la revendication 3, **caractérisé en ce qu'**un passage (17) entre le segment d'épaisseur (15) maximale vers le segment (18) d'épaisseur (20) réduite est placé entre le deuxième axe de rotation (10) et le segment de l'arête de coupe (27) du couteau circulaire (11) qui fait face au premier axe de rotation (8), de préférence, le passage (17) présentant un écart (19) par rapport au deuxième axe de rotation (10) qui s'élève à de 25 % à 50 % du rayon (30) du couteau circulaire (11).

5. Dispositif selon l'une quelconque des revendications 1 à 4, **caractérisé en ce que** sur l'ensemble du déplacement du bras oscillant (9), la zone d'épaississement (14) se trouve exclusivement au-dessus d'une fente de coupe (38) entre la zone de dépose (2) et la zone de retrait (5).
